# FASCICULE DE BREVET EUROPEEN

(11) **EP 0 298 791 B1**
(45) Date de publication et mention de la délivrance du brevet: **05.06.1991**
(21) Numéro de dépôt: 88401412.7
(22) Date de dépôt: 09.06.1988
(51) Int. Cl.: F02N 3/04

(54) **Dispositif de démarrage pour véhicule motorisé à deux roues**
Anlassvorrichtung für zweirädriges Motorfahrzeug
Starting device for a two-wheeled motor vehicle

(30) Priorité: 01.07.1987 FR 8709322
(43) Date de publication de la demande: 11.01.1989
(73) Titulaire: PEUGEOT MOTOCYCLES, F-25350 Beaulieu Mandeure (FR)
(72) Inventeur: Lacroix, Bernard, F-25200 Montbeliard (FR)
(74) Mandataire: Martin, Jean-Paul

(56) Documents cités:
- EP-A- 0 157 880
- DE-A- 2 754 541

## Description

La présente invention a pour objet un dispositif de démarrage pour véhicule motorisé à deux roues, comprenant des moyens de transmission à poulies et courroie entre un arbre d'une pédale de démarrage et un vilebrequin du moteur. Le système à poulies et courroie est formé d'une poulie motrice solidaire du vilebrequin et d'une poulie réceptrice montée sur un arbre tubulaire susceptible d'entraîner la roue motrice par l'intermédiaire d'un embrayage et d'un arbre placé dans l'arbre tubulaire.

On connait des véhicules à deux roues munis d'une pédale de démarrage, appelée communément pédale de "kick". Pour obtenir un rapport de multiplication suffisant entre l'arbre portant cette pédale de démarrage et le vilebrequin du moteur, il est en général nécessaire de prévoir un arbre intermédiaire de façon à réaliser la transmission entre l'arbre de la pédale de démarrage et le vilebrequin par l'intermédiaire de deux couples d'engrenages multiplicateurs. Cet agencement complique la transmission et en augmente l'encombrement.

Il est également connu de réaliser la transmission par un seul couple d'engrenages, mais le rapport de multiplication obtenu est alors relativement faible et oblige à prévoir sur l'arbre de la pédale de démarrage un pignon d'un diamètre important, ce qui augmente l'encombrement.

De plus, si le moteur est monté oscillant sur le cadre, ce qui est souvent le cas, il faut que l'ensemble de l'arbre intermédiaire puisse se déplacer avec le moteur, ce qui complique également le dispositif.

On connait également d'autres agencements dans lesquels l'actionnement de la pédale de démarrage commande une soupape de décompression de la chambre de combustion du moteur, afin de faciliter le démarrage de celui-ci. Enfin, on connaît par le document EP-A 0 157 880 un dispositif de démarrage conforme au préambule de la revendication 1.

L'invention a pour but de réaliser un dispositif qui permette de faire démarrer le moteur d'un véhicule à deux roues à partir d'une pédale de démarrage, en éliminant les inconvénients ci-dessus, tout en présentant un rapport de multiplication suffisant entre l'arbre de cette pédale de démarrage et le vilebrequin du moteur.

Suivant l'invention, le dispositif de démarrage est conforme à la partie caractérisante de la revendication 1 ou 3.

L'invention présente également d'autres caractéristiques, se on es revendications 2 et 4 à 10.

D'autres particularités et avantages de l'invention apparaitront au cours de la description qui va suivre, faite en référence aux dessins annexés qui en illustrent plusieurs modes de réalisation à titre d'exemples non limitatifs:
- la Figure 1 est une vue en élévation latérale partielle de l'ensemble moteur et dispositif de démarrage d'un véhicule à deux roues visé par l'invention.
- la Figure 2 est une vue de dessus avec coupe partielle horizontale d'un premier mode de réalisation du dispositif de démarrage pour véhicule motorisé à deux roues selon l'invention, l'arbre de la pédale de démarrage étant en position débrayée;
- la Figure 3 est une vue analogue à la Figure 2 montrant le pignon de l'arbre de la pédale de démarrage en prise avec un pignon correspondant d'un second arbre portant une poulie réceptrice;
- les Figures 4 et 5 sont des vues latérales simplifiées illustrant deux formes de réalisation d'un système permettant de bloquer le moteur lors de son démarrage, dans un véhicule dont le moteur est monté oscillant sur le cadre;
- les Figures 6 et 7 sont des vues simplifiées respectivement en élévation latérale et de dessus d'une autre forme de réalisation dans laquelle le dispositif de démarrage est équipé d'un système permettant d'augmenter la tension de la courroie de transmission lors du démarrage, le moteur étant monté oscillant sur le chassis du véhicule;
- la Figure 8 est une vue schématique d'un système de commande de la décompression du moteur lors de son démarrage, pouvant être ajouté au dispositif de démarrage des Figures précédentes;
- La Figure 9 est une vue en élévation latérale d'une forme de réalisation industrielle du système de commande de décompression du moteur;
- les Figures 10 à 14 sont des vues analogues à la Figure 9 et à échelle réduite, illustrant les phases successives du fonctionnement du système de commande de décompression lors du démarrage du moteur.

Le véhicule motorisé à deux roues visé par l'invention comprend (Fig. 1 à 3) un moteur 3 à pot d'échappement P, un arbre 10 d'entrainement d'un pignon et d'une chaine de roue motrice (ces éléments n'étant pas représentés), et une transmission entre un vilebrequin 2 du moteur 3 et l'arbre 10.

Cette transmission comprend une poulie motrice 7 montée sur le vilebrequin 2, une poulie réceptrice 7 montée sur un arbre tubulaire 5 contenant l'arbre d'entrainement 10, une courroie 8 de liaison des poulies 7 et 4, et un embrayage 20 susceptible de transmettre à l'arbre 10, la rotation de la poulie réceptrice 4 de manière connue en soi.

Les poulies 4 et 7 sont dimensionnées de manière à assurer un rapport de multiplication suffisant entre l'arbre 6 de la pédale de démarrage et le vilebrequin 2, la poulie réceptrice 4 ayant à cet effet un diamètre très supérieur à celui de la poulie motrice 7.

Le dispositif de démarrage comporte un arbre 6 parallèle à l'arbre d'entraînement 10, et une pédale 21 de démarrage (pédale de "kick") permettant d'entraîner l'arbre 6 en rotation.

Un couple d'engrenages 9, 11 est disposé entre l'arbre 6 de la pédale et l'arbre 5 de la poulie réceptrice 4 afin de transmettre la rotation de l'arbre 6 à l'arbre 5 et à la poulie 4. Le pignon 9 est fixé sur l'extrémité de l'arbre 6 de manière à être décalé axialement par rapport au pignon 11 de l'arbre 5 lorsque le dispositif est au repos (Figure 2), position dans laquelle le pignon 9 et l'arbre 6 sont constamment sollicités, de façon connue en soi, par un ressort de rappel 12 entourant l'arbre 6.

Lorsqu'on actionne la pédale de démarrage 21, un dispositif connu en soi et non représenté déplace axialement l'arbre 6 de manière que son pignon 9 vienne engrener avec le pignon 11, par lequel l'arbre 5 et la poulie réceptrice 4 sont entraînés en rotation (Figure 3). La courroie 8 entraîne ensuite en rotation la poulie 7 et le vilebrequin 2. Dès relâchement de la pédale 21, le pignon 9 est désaccouplé du pignon 11, le moteur 3 entraînant l'arbre 10 par l'intermédiaire de la courroie 8, des poulies 7, 4 et de l'embrayage 20.

Les Figures 4 et 5 illustrent deux modes de réalisation de l'invention dans lesquels celle-ci est appliquée à un véhicule dont le moteur 3 et sa poulie motrice 7 sont montés sur un support 13 oscillant autour d'un axe 14 sur le cadre ou châssis 15 du véhicule. Un ressort 16 fixé par ses extrémités au support 13 et au châssis 15 sollicite constamment le support 13 et par conséquent la poulie motrice 7, afin de maintenir une tension suffisante de la courroie 8. Des moyens sont prévus pour bloquer le moteur 3 et la poulie 7 dans leur position angulaire normale, afin de maintenir à une valeur suffisante la tension de la courroie 8 pendant le démarrage du moteur 3.

Dans la forme de réalisation de la figure 4, ces moyens comportent une came 17 montée oscillante sur le châssis 15 de part et d'autre d'un axe 18 et qui est liée par une tige 19 à la poulie réceptrice 4. La came 17, qui peut être lisse ou crantée, est sollicitée, à son extrémité éloignée du support 13, par un organe élastique 23 fixé au châssis 15, de manière qu'en position inactive, la came 17 soit dégagée par rapport à une butée 24 solidaire du support oscillant 13.

L'actionnement de la pédale de démarrage 21 dans le sens de la flèche F entraîne en rotation dans le même sens la poulie réceptrice 4, qui entraîne à son tour par la tige 19 la came 17, laquelle bascule autour de l'axe 18 en venant se placer entre ce dernier et la butée 24 (position représentée à la figure 4). Dans cette position, la came 17 s'oppose au basculement du support 13 et par conséquent du moteur 3 et de la poulie 7 lors du démarrage, et empêche donc la poulie 7 de se rapprocher de la poulie réceptrice 4. De ce fait, la tension de la courroie 8 est maintenue lors du démarrage, alors qu'en l'absence de la came 17 et de ses moyens de commande, la tension de la courroie 8 diminuerait du fait que l'effort exercé sur la pédale de démarrage 21 est transmis à la courroie 8 et ferait reculer l'ensemble moteur (3,7) vers la poulie 4, diminuant la tension de la courroie 8 et provoquant un patinage de celle-ci.

Le retour de la pédale 21 à sa position initiale ramène automatiquement la came 17 dans sa position de départ, excamotée par rapport à la butée 24. L'entraxe entre le moteur 3 et la poulie 4 est alors maintenu normalement par le ressort 16.

Dans la variante de la figure 5, les moyens de blocage du support oscillant 13 au démarrage du moteur comprennent une bielle 25 liée au moteur 3 à l'une de ses extrémités et montée coulissante sur le châssis 15 à son extrémité opposée. A cet effet, une boutonnière 26 est ménagée dans cette seconde extrémité, et un doigt 27 solidaire du châssis 15, engagé dans cette boutonnière 26, permet des déplacements de la bielle 25 et de la poulie motrice 7 par rapport au châssis 15. Une came 28 articulée sur le châssis 15 est sollicitée par un ressort de compression 29 dont une extrémité est fixée au châssis 15, de façon à être escamotée par rapport à une butée 31 prévue sur la bielle 25, lorsque la pédale de démarrage 21 est au repos. Dans cette position de repos en effet, une partie terminale 21a de la pédale 21 agit sur une extrémité associée de la came 28 de manière à maintenir celle-ci dégagée par rapport à la bielle 25 et le ressort 29 comprimé.

Lorsqu'on actionne la pédale 21 (flèche F), son extrémité 21a libère la came 28 qui bascule alors sous l'action du ressort 29 pour venir se placer dans sa position illustrée à la figure 5, où elle est au contact de la butée 31. La bielle 25 et la came 28 sont alors dans le prolongement l'une de l'autre entre les axes de rotation des poulies 4 et 7, ce qui assure le blocage automatique de la poulie 7 et du moteur 3 dans leur position initiale avant le démarrage.

Toute réduction de l'entraxe entre la poulie 7 et la poulie 4 étant ainsi empêchée, la tension de la courroie 8 est maintenue et tout risque de patinage de celle-ci est évité. Le retour à sa position initiale de la pédale de démarrage 21 provoque, par l'intermédiaire de l'extrémité 21a, une désolidarisation de la came 28 par rapport à la bielle 25, de sorte que la came 28 revient à sa position initiale en comprimant le ressort 29. La boutonnière 26 de la bielle 25 autorise de variations d'entraxe entre les poulies 4 et 7, ce qui permet de tenir compte de la longueur et de l'usure de la courroie, ainsi que de la dispersion des cotes de fabrication ou du recul du moteur dans le cas d'une transmission à variateur.

Dans les deux réalisations de figures 4 et 5, les cames 17, 28 peuvent être lisses ou crantées, et bloquent automatiquement la poulie motrice 7 et le moteur 3 dans leur position angulaire initiale lors du démarrage, quel que soit l'entraxe entre la poulie motrice et la poulie réceptrice 4.

Dans le mode de réalisation des Figures 6 et 7, le moteur 3 et la poulie motrice 7 sont également montés sur un support 13 oscillant autour de l'axe 14 sur le châssis 15, et des moyens sont prévus pour augmenter la tension de la courroie 8 pendant le démarrage du moteur 3.

A cet effet dans cet exemple d'exécution, une tige 32 est reliée à une came 33 de l'arbre 30 de la pédale de démarrage 21, et il est prévu un ressort 34 à deux branches 35,36 en V dont les extrémités sont respectivement fixées au support 13 et à la tige 32. La branche 36 est en appui sur le châssis 15 lorsque le système de démarrage 21, 33 est au repos (position représentée en traits continus à la figure 7), l'écartement entre les branches 35 et 36 étant alors maximum. Au démarrage, lorsque la pédale 21 bascule, la came 33 solidaire de l'arbre 30 pousse la tige 32 en direction du moteur 3, de sorte que la branche 36 est rapprochée de la branche 35 par ce mouvement de la tige 32, pour occuper la position 36a (en traits mixtes). Ce déplacement de la branche 36 vers la branche 35 provoque une augmentation de la compression du ressort 34 et par conséquent un accroissement de la tension de la courroie 8, qui supprime tout risque de patinage de celle-ci pendant la phase de démarrage. Le retour du système de démarrage 21, 30, 33 à sa position initiale ramène la tige 32 et la branche 36 à leur position de départ.

La figure 8 montre schématiquement un premier mode de réalisation de moyens de décompression du moteur lors de son démarrage, qui peuvent être ajoutés aux dispositifs décrits précédemment.

Dans ce mode de réalisation, les moyens de décompression comprennent une came 37 solidaire de la pédale de démarrage 21 et apte à coopérer avec un levier 38 accouplé à un câble 39 de commande d'une soupape 41 d'un décompresseur 42, durant l'actionnement de la pédale 21. Un ressort 43 ramène automatiquement la soupape 41 à sa position initiale lors du retour de la pédale de démarrage 21 à sa position de départ, et de même un ressort 44 associé au câble 39 et prenant appui sur le levier 38 ramène le câble 39 à sa position initiale.

Lors de l'actionnement de la pédale 21, la came 37 fait basculer le levier 38 accouplé au câble 39 du décompresseur 42, de sorte que le début de la course du système de démarrage assure la décompression du moteur. Puis, en fin de course de la pédale 21, la came 37 n'agit plus sur le levier 38, tandis que le système de démarrage assure la mise en route du moteur.

Le câble 39 est relié, au delà du décompresseur 42, à une manette manuelle 40 de commande du décompresseur 42. Cette manette permet d'agir sur le décompresseur 42 manuellement pour arrêter le moteur ou pour le mettre en route.

Dans la forme de réalisation illustrée à la figure 9, les moyens de décompression du moteur sont constitués de la manière suivante:

Un levier automatique 45 est articulé autour d'un axe 46 fixé sur un support 47 et solidarisé avec l'extrémité du câble 48 de commande du décompresseur. Un cliquet 49 est articulé sur le levier automatique 45 autour d'un axe 55 et rappelé dans une position de repos par un ressort 51 dont les extrémités sont respectivement fixées au cliquet 49 et à un levier manuel 52 articulé également sur l'axe 46, ce levier 52 étant relié à un câble 53 de commande manuelle de la décompression.

Le cliquet 49, présente un bec terminal 49a adapté pour pouvoir coopérer avec une butée- came 56 solidaire en rotation de la pédale de démarrage (non représentée) dont on voit l'arbre 6 et le ressort de rappel 12. Le levier automatique 45 est muni d'une butée 57 sur laquelle s'appuie le levier manuel 52 lorsque le dispositif est au repos (figure 9).

Ce système de décompression peut fonctionner soit de manière automatique, soit manuellement.

### Fonctionnement automatique (Figures 10 à 14)

L'action du pied sur la pédale de kick entraîne en rotation la butée-came 56 solidaire de la pédale et de son arbre 6, dans le sens de la flèche G sur la Figure 10. La partie saillante 56a de la butée came 56 vient alors au contact de l'extrémité 49a du cliquet 49, lequel par l'intermédiaire de sa butée 49b entraîne en rotation le levier automatique 45 autour de son axe 46, les pièces précitées venant alors dans la position de la Figure 11. Au cours de son basculement, le levier 45 exerce donc une traction sur le câble 48 de commande de la décompression du moteur.

A partir d'un certain angle de rotation de la pédale de kick, la partie active 56a de la butée came 56 dépasse le cliquet 49 (Figure 12) et le levier 45 ainsi que le cliquet 49 reviennent à leur position initiale, sous l'action en particulier du ressort de la soupape de décompresseur 43 (Figure 8) par l'intermédiaire du câble de décompresseur 48.

La rotation de la pédale de kick se poursuit jusqu'au bout de sa course, puis le ressort de rappel 12 la ramène jusqu'à sa position de départ. Durant cette course retour, la partie saillante 56a de la butée came 56 fait basculer le cliquet 49 (Figure 13) qui est ensuite rappelé à sa position précédente par le ressort 51 (Figure 10).

### Fonctionnement manuel (Figure 14):

Une action manuelle sur le levier 40 (Figure 8) de décompresseur à la poignée provoque une traction sur le câble 53 et la rotation du levier manuel 52 autour de l'axe 46.

Le levier 52 exerce alors sur la butée 57 une poussée qui entraîne le levier automatique 45 en rotation, également autour de l'axe 46, ce levier 45 exerçant alors une traction sur le câble 48 de décompresseur.

Lorsque la traction sur le câble de commande manuelle 53 cesse, les leviers 52 et 45 ainsi que le cliquet 49 reviennent à leur position initiale de la Figure 9.

L'invention présente l'avantage d'utiliser, pour le dispositif de démarrage, les moyens de transmission existant sur le véhicule (poulies 4 et 7 et courroie 8). Ceci diminue l'encombrement du système de démarrage tout en assurant, grâce à la différence des diamètres des poulies motrice 4 et réceptrice 7, un rapport de multiplication suffisant entre l'arbre 6 de la pédale de démarrage 21 et le vilebrequin 2.

Par ailleurs, les moyens de décompression illustrés aux Fig. 8 à 14, facilitent le démarrage du moteur en permettant la décompression de la chambre de combustion, la combinaison de ces moyens de décompression avec le système de démarrage des Fig. 1 à 3 étant particulièrement avantageuse.

Enfin, les modes de réalisation des Fig.4 à 7, combinés à celui des Fig.1 à 3, ont l'avantage de faciliter également le démarrage du moteur 3 en évitant tout patinage de la courroie 8.

## Revendications

1. Dispositif de démarrage pour véhicule motorisé à deux roues, comprenant entre un moteur (3) et un arbre (10) d'entrainement d'une roue motrice, une transmission à poulies (4, 7) et courroie (8), ainsi que des moyens prévus entre un arbre (6) d'une pédale de démarrage (21) et un vilebrequin (2) du moteur (3), ladite transmission étant formée d'une poulie motrice (7) solidaire du vilebrequin (2) et d'une poulie réceptrice (4) montée sur un arbre (5) susceptible d'entrainer la roue motrice par l'intermédiaire d'un embrayage (20) et d'un arbre d'entrainement (10) dans lequel un couple d'engrenages (9, 11) est disposé entre l'arbre (6) de la pédale (21) et l'arbre (5) de la poulie réceptrice (4) afin de transmettre la rotation du premier arbre (6) au second (5), qui lui-même entraine la poulie réceptrice (4) et la poulie motrice (7) associée au vilebrequin (2) pour faire démarrer le moteur (3), ce dernier et sa poulie motrice (7) étant montés sur un support (13) oscillant sur le châssis (15) du véhicule, caractérisé en ce qu'il comprend des moyens élastiques, interposés entre le moteur (3) et la pédale de démarrage (21), pour augmenter la tension de la courroie (8) pendant le démarrage du moteur.

2. Dispositif selon la revendication 1, caractérisé en ce que lesdits moyens élastiques comportent une tige (32) liée à l'arbre (30) de la pédale (21) de démarrage, un ressort (34) à deux branches (35, 36) en V dont les extrémités sont fixées respectivement au support (13) du moteur et à la tige (32), la branche (36) fixée à la tige (32) étant en appui sur le châssis (15) lorsque le système de démarrage est au repos et étant rapprochée de l'autre branche (35) par le déplacement de la tige (32) entraînée par la rotation de l'arbre (30, 33) de la pédale (21) au démarrage, ce qui provoque une augmentation de la tension de la courroie (8) lors du démarrage.

3. Dispositif de démarrage pour véhicule motorisé a deux roues, comprenant entre un moteur (3) et un arbre (10) d'entrainement d'une roue motrice une transmission à poulies (4, 7) et courroie (8), ainsi que des moyens prévus entre un arbre (6) d'une pédale de démarrage (21) et un vilebrequin (2) du moteur (3) ladite transmission étant formée d'une poulie motrice (7) solidaire du vilebrequin (2) et d'une poulie réceptrice (4) montée sur un arbre (5) susceptible d'entrainer la roue motrice par l'intermédiaire d'un embrayage (20) et d'un arbre d'entrainement (10), dans lequel un couple d'engrenages (9, 11) est disposé entre l'arbre (6) de la pédale (21) et l'arbre (5) de la poulie réceptrice (4) afin de transmettre la rotation du premier arbre (6) au second (5), qui lui-même entraine la poulie réceptrice (4) et la poulie motrice (7) associée au vilebrequin (2) pour faire démarrer le moteur (3), ce dernier et sa poulie motrice (7) étant montés sur un support (13) oscillant sur le châssis (15) du véhicule, et un ressort (16) fixé par ses extrémités au support (13) et au châssis (15) sollicite constamment le support de manière à maintenir une tension de courroie suffisante, caractérisé en ce que des moyens sont prévus pour bloquer angulairement le moteur (3) afin de maintenir la tension de la courroie (8) pendant le démarrage du moteur.

4. Dispositif selon la revendication 3, caractérisé en ce que les lesdits moyens comportent une came (17) montée oscillante sur le châssis (15), liée par une tige (19) à la poulie receptrice (4), sollicitée par un organe élastique (23) fixé au châssis (15) de manière qu'en position inactive, ladite came (17) soit dégagée par rapport à une butée (24) solidaire du support oscillant (13) du moteur, et que l'actionnement de la pédale (21) de démarrage fasse basculer la came (17) dans une position où elle coopère avec la butée (24) pour empêcher le moteur (3) et la poulie (7) de vilebrequin de se rapprocher de la poulie réceptrice (4), le retour à sa position initiale de la pédale (21) de démarrage ramenant automatiquement la came (17) dans sa position de départ escamotée par rapport à la butée (24).

5. Dispositif selon la revendication 3, caractérisé en ce que lesdits moyens comportent une bielle (25) liée au moteur (3) à l'une de ses extrémités et montée coulissante sur le châssis (15) à son extrémité opposée, et une came (28) articulée sur le châssis (15), maintenue dégagée de la bielle (25) par le système de démarrage lorsque ce dernier est au repos, cette came (28) étant élastiquement entraînée dans une position de blocage de la bielle (25) lorsqu'elle est libérée par l'actionnement du système de démarrage (21, 21a), et le retour de la pédale de démarrage (21) dans sa position initiale faisant basculer la came (28) en la ramenant dans sa position dégagée par rapport à la bielle (25).

6. Dispositif selon l'une des revendications 1 à 5, caractérisé en ce qu'il comprend en outre des moyens de décompression du moteur (3) lors de son démarrage.

7. Dispositif selon la revendication 6, caractérisé en ce que lesdits moyens de décompression comprennent une came (37) solidaire de la pédale (21) de démarrage et apte à coopérer avec un levier (38) accouplé à un câble (39) de commande d'une soupape (41) d'un décompresseur (42) durant l'actionnement de la pédale (21) de démarrage des moyens élastiques (44, 43) rappelant ensuite automatiquement le levier (38) et le câble (39) d'une part, et la soupape (41) d'autre part à leurs positions initiales.

8. Dispositif selon la revendication 7, caractérisé en ce que le câble (39) est relié, au-delà du décompresseur (42), à une manette de commanda manuelle (40) de ce dernier.

9. Dispositif selon la revendication 6, caractérisé en ce que lesdits moyens comprennant un levier automatique (45) articulé autour d'un axe (46) fixé sur un support (47) et solidarisé avec l'extrémité du câble (48) de décompresseur, un cliquet (49) articulé sur ledit levier (45), rappelé dans une position de repos par un ressort (51), et adapté pour pouvoir coopérer avec une butée- came (56, 56a) solidaire en rotation de la pédale (21) de démarrage de telle sorte que la rotation de la pédale entraine automatiquement une rotation simultanée du cliquet (49) et du levier (45), ce dernier exerçant alors une traction sur le câble (48) de décompresseur.

10. Dispositif selon la revendication 9, caractérisé en ce qu'il comporte en outre un levier (52) relié à un câble (53) de commande manuelle de décompression, articulé sur le support (47) autour du même axe (46) que le levier automatique (45), et sur lequel est fixée une extrémité du ressort (51) de rappel du cliquet (49), et le levier automatique (45) est muni d'une butée (57) d'appui du levier manuel (52), agencée de manière qu'une traction sur le câble (53) de commande manuelle de décompression fasse basculer le levier manuel (52) ainsi que le levier automatique (45) par appui du levier manuel sur la butée (57) solidaire du levier automatique (45).

## Claims

1. A starting device for a two wheeled motor vehicle, including, between an engine (3) and a drive shaft (10) of a driving wheel, a pulley (4, 7) and belt (8) transmission, as well as means provided between a shaft (6) of a starting pedal (21) and a crankshaft (2) of the engine (3), said transmission being formed by a driving pulley (7) rigidly connected to the crankshaft (2) and by a driven pulley (4) mounted on a shaft (5) which is able to drive the driving wheel by way of a clutch (20) and a drive shaft (10), in which a geared connection (9, 11) is disposed between the shaft (6) of the pedal (21) and the shaft (5) of the driven pulley (4) in order to transmit the rotation of the first shaft (6) to the second (5), which itself drives the driven pulley (4) and the driving pulley (7) associated with the crankshaft (2) to start the engine (3), this latter and its driving pulley (7) being mounted on a swinging support (13) on the frame (15) of the vehicle, characterised in that it includes resilient means interposed between the engine (3) and the starting pedal (21) to increase the tension of the belt (8) during starting of the engine.

2. A device according to Claim 1, characterised in that said resilient means has a rod (32) connected to the shaft (30) of the starting pedal (21), a spring (34) having two arms (35, 36) forming a V, of which the ends are fixed respectively to the support (13) of the engine and to the rod (32), the arm (36) fixed to the rod (32) bearing on the frame (15) when the starting system is at rest and being brought nearer to the other arm (35) by the displacement of the rod (32) driven by the rotation of the shaft (30, 33) of the pedal (21) upon starting, which causes an increase in the tension of the belt (8) when starting takes place.

3. A starting device for a two wheeled motor vehicle, including, between an engine (3) and a drive shaft (10) of a driving wheel, a pulley (4, 7) and belt (8) transmission, as well as means provided between a shaft (6) of a starting pedal (21) and a crankshaft (2) of the engine (3), said transmission being formed by a driving pulley (7) rigidly connected to the crankshaft (2) and by a driven pulley (4) mounted on a shaft (5) which is able to drive the driving wheel by way of a clutch (20) and a drive shaft (10), in which a geared connection (9, 11) is disposed between the shaft (6) of the pedal (21) and the shaft (5) of the driven pulley (4) in order to transmit the rotation of the first shaft (6) to the second (5), which itself drives the driven pulley (4) and the driving pulley (7) associated with the crankshaft (2) to start the engine (3), this latter and its driving pulley (7) being mounted on a swinging support (13) on the frame (15) of the vehicle, and a spring (16) fixed by its ends to the support (13) and to the frame (15) constantly urges the support in such a way as to maintain a sufficient tension in the belt, characterised in that means are provided for angularly locking the engine (3) in order to maintain the tension of the belt (8) during starting of the engine.

4. A device according to Claim 3, characterised in that said means have a cam (17) swingably mounted on the frame (15), connected by a rod (19) to the driven pulley (4), urged by a resilient element (23) fixed to the frame (15) in such a way that, in the inactive position, said cam is disengaged with respect to an abutment (24) rigid with the swinging support (13) of the engine, and that operation of the starting pedal (21) causes the cam (17) to swing into a position in which it cooperates with the abutment (24) to prevent the engine (3) and the pulley (7) of the crankshaft to come closer to the driven pulley (4), the return to its initial position of the starting pedal (21) automatically returning the cam (17) to its starting position retracted with respect to the abutment (24).

5. A device according to Claim 3, characterised in that said means include a tie-rod (25) connected to the engine (3) at one of its ends and slidably mounted on the frame (15) at its opposite end, and a cam (28) pivoted on the frame (15), held disengaged from the tie-rod (25) by the starting system when the latter is at rest, this cam (28) being resiliently driven into a position in which it locks the tie-rod (25) when it is freed by operation of the starting system (21, 21a), and the return of the starting pedal (21) to its initial position causing the cam (28) to swing, returning it to its disengaged position with respect to the tie-rod (25).

6. A device according to one of Claims 1 to 5, characterised in that it includes, in addition, means for decompression of the engine (3) during starting.

7. A device according to Claim 6, characterised in that said decompression means include a cam (37) rigidly connected to the starting pedal (21) and adapted to cooperate with a lever (38) coupled to a cable (39) controlling a valve (41) of a decompressor (42) during operation of the starting pedal (21), resilient means (44, 43) then automatically returning the lever (38) and the cable (39) on the one hand, and the valve (41) on the other hand, to their initial positions.

8. A device according to Claim 7, characterised in that the cable (39) is connected, beyond the decompressor (42), to a manual control-lever (40) for the latter.

9. A device according to Claim 6, characterised in that said means include an automatic lever (45) pivoted about a shaft (46) fixed to a support (47) and rigidly connected to the end of the decompressor cable (48), a catch (49) pivoted on said lever (45), returned to a rest position by a spring (51) and adapted to be able to cooperate with an abutment-cam (56, 56a) fast for rotation with the starting pedal (21) in such a way that the rotation of the pedal automatically causes the simultaneous rotation of the catch (49) and the lever (45), this latter then exerting a pull on the cable (48) of the decompressor.

10. A device according to Claim 9, characterised in that it has, in addition, a lever (52) connected to a cable (53) for manually controlling the decompression, pivoted on the support (47) about the same shaft (46) as the automatic lever (45), and on which is fixed one end of the return spring (51) of the catch (49), and the automatic lever (45) is provided with a bearing abutment (57) for the manual lever (52) arranged in such a way that a pull on the cable (53) for manually controlling the decompression causes the manual lever (52) to swing together with the automatic lever (45), as a result of the manual lever bearing on the abutment (57) rigid with the automatic lever (45).

## Patentansprüche

1. Anlaßvorrichtung für ein zweirädriges Motorfahrzeug, die umfaßt zwischen einem Motor (3) und einer Antriebsachse (10) eines Antriebsrades eine Transmission mit Scheiben (4, 7) und einem Treibriemen (8) sowie Einrichtungen, die zwischen einer Achse (6) eines Anlaßpedals (21) und einer Kurbelwelle (2) des Motors (3) vorgesehen sind, wobei die Transmission gebildet wird durch eine Antriebsscheibe (7), die mit der Kurbelwelle (2) eine Einheit bildet, und eine Aufnahmescheibe (4), die auf einer Achse (5) montiert ist, die das Antriebsrad mittels einer ausrückbaren Kupplung (20) und einer Antriebsachse (10) antreiben kann, in der ein Zahnradpaar (9, 11) zwischen der Aschse (6) des Pedals (21) und der Achse (5) der Aufnahmescheibe (4) angeordnet ist, um die Rotation der ersten Achse (6) auf die zweite Achse (5) zu übertragen, die ihrerseits die Aufnahmescheibe (4) und die mit der Kurbelwelle (2) verbundene Antriebsscheibe (7) antreibt, um den Motor (3) zu starten, wobei letzterer und seine Antriebsscheibe (7) auf einem Träger (13) befestigt sind, der sich auf dem Chassis (15) des Fahrzeugs hin und her bewegt, dadurch gekennzeichnet, daß sie elastische Einrichtungen umfaßt, die zwischen dem Motor (3) und dem Anlaßpedal (21) angeordnet sind, um die Spannung des Treibriemens (8) während des Anlassens des Motors zu erhöhen.

2. Vorrichtung nach Anspruch 1, dadurch gekennzeichnet, daß die elastischen Einrichtungen aufweisen einen mit der Welle (30) des Anlaßpedals (21) verbundenen Stift (32), eine Feder (34) mit zwei V-förmigen Schenkeln (35, 36), deren Enden jeweils an dem Träger (13) des Motors und an dem Stift (32) befestigt sind, wobei der Schenkel (36), der an dem Stift (32) fixiert ist, auf dem Chassis (15) aufliegt, wenn das Anlaßsystem in Ruhe ist, und benachbart zum anderen Schenkel (35) angeordnet ist durch die Verschiebung des Stiftes (32), der durch die Rotation der Welle (30, 33) des Anlaßpedals (21) mitgenommen wird, was eine Erhöhung der Spannung des Treibriemens (8) beim Anlassen hervorruft.

3. Anlaßvorrichtung für ein zweirädriges Motorfahrzeug, das umfaßt zwischen einem Motor (3) und einer Antriebsachse (10) eines Antriebsrades eine Transmission mit Scheiben (4, 7) und einem Treibriemen (8), sowie Einrichtungen, die zwischen einer Achse (6) eines Anlaßpedals (21) und einer Kurbelwelle (2) des Motors (3) vorgesehen sind, wobei die Transmission gebildet wird durch eine Antriebsscheibe (7), die mit der Kurbelwelle (2) eine Einheit bildet, und eine Aufnahmescheibe (4), die auf einer Achse (5) befestigt ist, die das Antriebsrad mittels einer ausrückbaren kupplung (20) und einer Antriebsachse (10) antreiben kann, in der ein Zahnradpaar (9, 11) zwischen der Achse (6) des Pedals (21) und der Achse (5) der Aufnahmescheibe (4) angeordnet ist, um die Rotation dar ersten Achse (6) auf die zweite Achse (5) zu übertragen, die ihrerseits die Aufnahmescheibe (4) und die mit der Kurbelwelle (2) verbundene Antriebsscheibe (7) mitnimmt, um den Motor (3) zu starten, wobei letzterer und seine Antriebsscheibe (7) auf einem Träger (13) befestigt sind, der sich auf dem Chassis (15) des Fahrzeugs hin und her bewegt, und wobei eine Feder (16), die an ihren Enden an dem Träger (13) und an dem Chassis (15) befestigt ist, den Träger konstant so belastet, daß eine ausreichende Spannung des Treibriemens aufrechterhalten wird, dadurch gekennzeichnet, daß Einrichtungen vorgesehen sind, um den Motor (3) angulär zu blockieren, um die Spannung des Treibriemens (8) während des Anlassens des Motors aufrechtzuerhalten.

4. Vorrichtung nach Anspruch 3, dadurch gekennzeichnet,daß diese Einrichtungen umfassen eine auf dem Chassis (15) sich hin und der bewegend befestigte Nocke (17), die durch einen Stift (19) mit der Aufnahmescheibe (4) verbunden ist, die durch eine auf dem Chassis (15) befestigte elastische Einrichtung (23) so belastet wird, daß in der inaktiven Position die Nocke (17) in bezug auf einen Anschlag (24), der mit dem sich hin und her bewegenden Träger (13) des Motors eine Einheit bildet, freiliegt, und daß die Betätigung des Anlaßpedals (21) die Nocke (17) in eine Position kippt, in der sie mit dem Anschlag (24) kooperiert, um zu verhindern, daß der Motor (3) und die Kurbelwellenscheibe (7) sich der Aufnahmescheibe (4) nähern, wobei die Rückkehr des Anlaßpedals (21) in seine Ausgangsposition die Nocke (17) automatisch in ihre Ausgangsposition zurückführt, die in bezug auf den Anschlag (24) eingezogen (versenkt) ist.

5. Vorrichtung nach Anspruch 3, dadurch gekennzeichnet, daß diese Einrichtungen umfasse eine Pleuelstange (25), die an einem ihrer Enden mit dem Motor (3) verbunden ist und mit ihrem entgegengesetzten Ende verschiebbar auf dem Chassis (15) befestigt ist, und eine an dem Chassis (15) angelenkte Nocke (28), die durch das Anlaßsystem von der Pleuelstange (25) frei gehalten wird, wenn ersteres sich im Ruhezustand befindet, wobei diese Nocke (28) in eine Position zur Blockierung der pleuelstange (25) elastisch mitgenommen wird, wenn sie durch die Betätigung des Anlaßsystems (21, 21a) freigesetzt wird, und die Rückkehr des Anlaßpedals (21) in seine Ausgangsposition bewirkt, daß die Nocke (28) umkippt, wodurch sie in ihre In bezug auf die Pleuelstange (25) freie Position zurückgeführt wird.

6. Vorrichtung nach einem der Ansprüche 1 bis 5, dadurch gekennzeichnet, daß sie außerdem Einrichtung zur Dekompression des Motors (3) bei seinem Anlassen umfaßt.

7. Vorrichtung nach Anspruch 6, dadurch gekennzeichnet, daß diese Einrichtungen zur Dekompression umfassen eine Nocke (37), die mit dem Anlaßpedal (21) eine Einheit bildet und mit einem Hebel (38) kooperieren kann, der an ein Steuerseil (39) eines Ventils (41) eines Dekompressors (42) während der Betätigung des Anlaßpedals (21) angekuppelt ist, wobei elastische Einrichtungen (44, 43) anschießend den Hebel (38) und das Seil (39) einerseits und das Ventil (41) andererseits in ihre Ausgangspositionen zurückführen.

8. Vorrichtung nach Anspruch 7, dadurch gekennzeichnet, daß das Seil (39) über den Dekompressor (42) mit einer manuell steuerbaren Drosselklappe (40) des letzteren verbunden ist.

9. Vorrichtung nach Anspruch 6, dadurch gekennzeichnet, daß diese Einrichtungen umfassen einen automatischen Hebel (45), der frei beweglich ist um eine Achse (46), die auf einem Träger (47) befestigt ist und fest verbunden ist mit dem Ende des Dekompressor-Seils (48), eine Sperrklinke (49), die an dem Hebel (45) angelenkt ist, die durch eine Feder (51) in einer Ruheposition gehalten wird und bei der Rotation des Anlaßpedals (21) mit einem Anschlag und einer Nocke (56, 56a), die eine Einheit bilden, in der Weise kooperieren kann, daß die Rotation des Pedals automatisch eine gleichzeitige Rotation dar Sperrklinke (79) und des Hebels (45) bewirkt, wodurch letzterer dann einen Zug auf das Dekompressorseil (48) ausübt.

10. Vorrichtung nach Anspruch 9, dadurch gekennzeichnet, daß sie außerdem umfaßt einen Hebel (52), der mit einem manuellen Dekompressions-Steuerseil (53) verbunden ist, der auf dem Träger (47) um die gleiche Achse (46) wie der automatische Hebel (45) frei beweglich ist und auf dem ein Ende der Rückholfeder (51) für die Sperrklinke (49) befestigt ist und der automatische Hebel (45) mit einem Auflageanschlag (57) für den manuellen Hebel (52) ausgestattet ist, der so angeordnet ist, daß ein Zug auf das manuelle Dekompressions-Steuerseil (53) den manuellen Hebel (52) kippt ebenso wie den automatischen Hebel (45) durch die Auflage das manuellen Hebels auf dem Ansschlag (57), der mit dem automatischen Hebel (45) eine Einheit bildet.
